# EUROPÄISCHE PATENTSCHRIFT

(11) **EP 1 509 649 B1**
(45) Veröffentlichungstag und Bekanntmachung des Hinweises auf die Patenterteilung: **27.02.2008**
(21) Anmeldenummer: 02795265.4
(22) Anmeldetag: 21.12.2002
(51) Int. Cl.: D06F 75/14

(54) **DAMPFBÜGELEISEN**
STEAM IRON
FER A REPASSER A VAPEUR

(30) Priorität: 31.05.2002 DE 10224549
(43) Veröffentlichungstag der Anmeldung: 02.03.2005
(73) Patentinhaber: Braun GmbH, 61476 Kronberg (DE)
(72) Erfinder: FALCO SASTRE, Desideri, E-08009 Barcelona (ES); CARRERAS DEVESA, Francesc, E-08960 Sant Just Desvern (ES); FONT MANENT, Vicenc, E-08013 Barcelona (ES); CORONADO SANZ, Juan Carlos, E-08042 Barcelona (ES); REBORDOSA RIUS, Antonio, E-08273 Sant Fruitós de Bages (ES); CUESTA MUNDET, Xavier, E-08013 Barcelona (ES)
(86) Internationale Anmeldenummer: PCT/EP2002/014694
(87) Internationale Veröffentlichungsnummer: WO 2003/102292

(56) Entgegenhaltungen:
- DE-A- 3 437 825
- DE-B- 1 082 220
- DE-C- 3 328 453
- US-A- 4 571 862
- US-A- 4 920 668

## Beschreibung

Die vorliegende Erfindung betrifft ein Dampfbügeleisen mit den Merkmalen des Oberbegriffs des Anspruchs 1.

Bei einem Dampfbügeleisen mit Tropfventil wird Wasser Tropfen für Tropfen vom Wassertank bzw. Flüssigkeitsreservoir in eine beheizte Dampfkammer eingebracht. Der in der Dampfkammer erzeugte Dampf tritt durch Dampfaustrittsöffnungen aus der Sohle aus und trifft auf das Bügelgut. Der Dampfdruck in der Dampfkammer entspricht dabei im Regelfall nur dem atmosphärischen Druck bzw. ist um den Wert erhöht, den die Höhe der Wassersäule im Wassertank und den darauf ausgeübten atmosphärischen Druck ausmacht.

Üblicherweise sind die Dampfaustrittsöffnungen von einer Sohlenfläche umgeben, so daß bei besonders dichtem Bügelgut wie Jeansstoff oder / und einem wenig dampfdurchlässigen Bügelbrett z.B. aus Holz der durch ein Dampfbügeleisen mit Tropfventil erzeugbare Dampfdruck nicht ausreicht, um ausreichend Dampf aus den Dampfaustrittsöffnungen auszubringen. In diesem Fall baut sich in der Dampfkammer, die mit den Dampfaustrittsöffnungen in druckausgleichender Verbindung steht, wegen des nur schwer dampfdurchlässigen Bügelgutes ein erhöhter Dampfdruck auf. Am Tropfventil liegt somit einerseits der gestiegene Dampfdruck der Dampfkammer an, der dem atmosphärischen Druck unter Berücksichtigung der Höhe der Wassersäule im Wassertank auf der anderen Seite des Tropfventils entgegensteht. Die auf das Bügelgut applizierte Dampfmenge sinkt somit weiter deutlich.

Um dieses Problem anzugehen ist es seit längerem bekannt die Dampfkammer mittels eines Druckausgleichsrohres mit einem flüssigkeitsfreien Bereich des Wassertanks zu verbinden (der Wassertank wird nicht vollständig aufgefüllt). Mit dieser Lösung steht ein einmal z.B. durch die Art des Bügelgutes erhöhter Dampfdruck der Dampfkammer nicht mehr dem atmosphärischen Druck auf der anderen Seite des Tropfventils entgegen.

In der Praxis haben die bisher eingesetzten Detaillösungen für ein Dampfbügeleisen mit Druckausgleichseinrichtung zwar zu einem verbesserten, noch nicht jedoch ausreichend befriedigendem Ergebnis geführt. Bei den Dampfbügeleisen nach der DE 33 28 453, der US 2,387,281, der US 2,892,272 oder der GB 1,234,856, das gemäß der eingangs genannten Art ausgebildet ist, treten Probleme auf, wenn das Wasser im Tank des Dampfbügeleisen durch die normale Bügelbewegung hin und her bewegt wird. Hierdurch wird z.B. der von der Dampfkammer in den Wassertank geleitete Dampf durch die Wasserwellen an der Tankwand kondensiert. Nach dem zwischen Wasserdampf und Wasser ein Volumenverhältnis von etwa 1000 zu 1 besteht, kommt es durch die Kondensation zu einem unerwünschten Druckabfall bzw. Unterdruck im Wassertank. Ebenfalls nachteilig wirken sich die durch die Wellenbewegung des Wassers erzeugten Druckschwankungen im Wassertank auf das Druckgleichgewicht zwischen Dampfkammer und Wassertank und auf den am Tropfventil anliegenden Druck aus.

Aus der US 4.920.668 A ist ein Dampfbügeleisen bekannt, das ein Druckausgleichsrohr aufweist, dessen erste Öffnung in der Bügeleisensohle mündet und dessen zweite Öffnung in einem flüssigkeitsfreien Bereich des Flüssigkeitsreservoirs angeordnet ist. Das Druckausgleichsrohr weist keine Öffnung zur Dampfkammer auf, so daß kein Druckausgleich zwischen Dampfkammer und Flüssigkeitsreservoir möglich ist. Das Flüssigkeitsreservoir weist ferner eine Trennwand 5 auf, die nach dem Vogeltränkenprinzip das Flüssigkeitsreservoir in zwei Flüssigkeitsbereiche unterteilt. Weiterhin ist in einer Wandung des Flüssigkeitsreservoirs ein einschaltbarer Druckerzeuger vorgesehen, der je nach Einstellung einer Druckregelvorrichtung Umgebungslust in das Flüssigkeitsreservoir fördert.

Aus der US 4,571,862 A ist ein Dampfbügeleisen bekannt, dessen erste Öffnung ebenfalls in der Bügeleisensohle mündet und dessen zweite Öffnung in einen separaten Bereich außerhalb des Flüssigkeitsreservoirs mündet. Das bekannte Dampfbügeleisen weist kein Tropfventil auf, da die Flüssigkeit im Flüssigkeitsreservoir unmittelbar nach dem Boilerprinzip zur Erzeugung von Dampf erhitzt wird.

Es ist daher eine Aufgabe der vorliegenden Erfindung ein Dampfbügeleisen mit Druckausgleichseinrichtung der vorgenannten Art bereitzustellen, das die Nachteile des Standes der Technik ausräumt, das insbesondere auch bei Bewegung des Dampfbügeleisens eine ausreichende Dampfmenge abgibt und das dabei ohne fertigungsaufwändigere Modifikationen im Vergleich zu konventionellen technischen Lösungen auskommt.

Diese Aufgabe wird durch ein Dampfbügeleisen mit den Merkmalen des Anspruchs 1 gelöst.

Erfindungsgemäß ist ein Dampfbügeleisen vom Typ mit Tropfventil vorgesehen, bei dem zwischen einem Flüssigkeitsreservoir und einer Dampfkammer eine Druckausgleichseinrichtung wie z. B. ein Verbindungsrohr angeordnet ist. Das Flüssigkeitsreservoir und der Flüssigkeitseinfüllbereich sind jeweils derart nicht nur flüssigkeits-, sondern auch gasdicht ausgebildet, daß im Flüssigkeitsreservoir ein Gasdruck aufbaubar ist. Dies gilt zumindest benachbart zu einer zweiten Öffnung der Druckausgleichsrichtung. Im Bereich der Wandung des Flüssigkeitsreservoirs oder des Flüssigkeitseinfüllbereichs ist ein erstes Einweggasventil vorgesehen, durch das Umgebungsluft in das Flüssigkeitsreservoir eintreten kann. In vorteilhafter Ausbildung öffnet das erste Einweggasventil ab einem bestimmten Schwellendruckwert selbsttätig. Als Schwellendruckwert sind vorzugsweise negative Drücke im Flüssigkeitsreservoir bzw. als Schwelle 0 mbar vorgesehen. Demgemäß ist durch das erste Einweggasventil bei Unterdruck Umgebungsluft in das Flüssigkeitsreservoir einbringbar. In vorteilhafter Weise ist somit die an sich störende Wellenbewegung des Wassers im Flüssigkeitsreservoir - wie oben beschrieben - nutzbar gemacht. Das sich durch die Bewegung des Bügeleisens im Flüssigkeitsreservoir meist heftig hin- und herbewegende Wasser entfaltet quasi die Wirkung einer Kolbenpumpe bzw. "Thermo-Pumpe" mit dem Wasser als bewegten Kolben. Bei einer Bewegung des Wassers im Flüssigkeitsreservoir ist üblicherweise ein Endbereich, des Flüssigkeitsreservoirs deutlich mehr mit Wasser beladen als ein gegenüberliegender Bereich. In diesem eher wasserärmeren Bereich des Flüssigkeitsreservoirs entsteht somit ein Unterdruck. Ein erstes Einweggasventil, das in einer Wandung des Flüssigkeitsreservoirs in diesem Bereich mit Unterdruck angeordnet ist, erlaubt somit den Eintritt von Umgebungsluft, so daß im Ergebnis die Hin- und Herbewegung des Wassers im Flüssigkeitsreservoirs durch das erste Einweggasventil zu einer kontinuierlichen Nachversorgung mit Umgebungsluft führt.

In weiterer vorteilhafter Ausbildung des Dampfbügeleisens ist an einer Wandung des Flüssigkeitsreservoirs oder des Flüssigkeitseinfüllbereichs ein zweites Einweggasventil vorgesehen, das entgegen dem ersten Einweggasventil den Gasaustritt aus dem Flüssigkeitsreservoir zuläßt. Dieses zweite Einweggasventil ist derart ausgebildet, daß es ab einem positiven Schwellendruckwert selbsttätig öffnet, so daß bei einem bestimmten Überdruck im Flüssigkeitsreservoir Gas durch das zweite Einweggasventil aus dem Flüssigkeitsreservoir ausbringbar ist. Dieser Schwellendruckwert des zweiten Einweggasventils ist bei einem Überdruck von z. B. > 50 oder > 100 mbar angesetzt, der im üblichen Gebrauch des Dampfbügeleisens nicht auftritt. Das zweite Ventil hat eine Sicherheitsfunktion, um bei Verschluß der Dampfaustrittsöffnungen extremere Drücke im Flüssigkeitsreservoir oder in der Dampfkammer zu vermeiden.

In vorteilhafter Weiterbildung ist das zweite Einweggasventil im Verschluß des Flüssigkeitseinfüllbereichs ausgebildet. Der Verschluß kann beispielsweise mittels einer Schnappverbindung in das Gehäuse bzw. die Wandung des Flüssigkeitsreservoirs einrasten. Die Kraft, die nötig ist, um diese Schnappverbindung zu lösen, wird derart festgelegt, daß sie dem positiven Schwellendruckwert gemäß dem zweiten Einweggasventil entspricht.

In weiterer vorteilhafter Ausbildung der Erfindung ist für die Druckausgleichseinrichtung nicht eine zweite zu isolierende bzw. abzudichtende Verbindung zwischen Flüssigkeitsreservoir und Dampfkammer notwendig, wenn das Tropfventil mit einem Innenrohr versehen ist, dessen Hohlraum als Druckausgleichseinrichtung dient.

Weitere Ziele, Vorteile, Merkmale und Anwendungsmöglichkeiten der vorliegenden Erfindung ergeben sich aus der nachfolgenden Beschreibung von zwei Ausführungsbeispielen anhand der Zeichnungen. Dabei bilden alle beschriebenen und/oder bildlich dargestellten Merkmale für sich oder in beliebiger sinnvoller Kombination den Gegenstan der vorliegenden Erfindung, auch unabhängig von ihrer Zusammenfassung in den Patentansprüchen oder deren Rückbeziehung.

Es zeigen:
- Fig. 1: eine schematische Schnittdarstellung durch ein Dampfbügeleisen mit Druckausgleichseinrichtung bei nach hintern bewegtem Wasser im Flüssigkeitsreservoir gemäß der Erfindung,
- Fig. 2: eine weitere schematische Schnittdarstellung eines Dampfbügeleisens gemäß Fig. 1 bei vorwärts bewegtem Wasser im Flüssigkeitsreservoir,
- Fig. 3: eine schematische Schnittdarstellung eines Dampfbügeleisens mit Druckausgleichsrichtung integriert im Tropfventil gemäß der Erfindung,
- Fig. 4: eine Druckmessung im Flüssigkeitsreservoir für ein Dampfbügeleisen in unbewegtem Zustand und ohne erstem Einweggasventil,
- Fig. 5: eine Druckmessung im Flüssigkeitsreservoir bei bewegtem Dampfbügeleisen und ohne erstem Einweggasventil, und
- Fig. 6: eine Druckmessung im Flüssigkeitsreservoir bei bewegtem Dampfbügeleisen mit erstem Einweggasventil gemäß der Erfindung.

Fig. 1 zeigt schematisch einen Längsschnitt durch ein Dampfbügeleisen 1 mit einem Gehäuse 2, das einen Griff 3, ein Flüssigkeitsreservoir 4 und eine untere Schürze 5 umfaßt. Das Flüssigkeitsreservoir 4 weist eine im wesentlichen längliche Ersteckung auf, mit einem Abschnitt mit geringerer Höhe 4a und einem Abschnitt mit größerer Höhe 4b. Wie üblich ist der Flüssigkeitsbehälter nie vollständig mit Wasser zu befüllen, so daß der Abschnitt mit geringerer Höhe ohne weiteres bis zur ganzen Höhe mit Wasser gefüllt ist und im Abschnitt mit größerer Höhe 4b ein wasserfreier Bereich mit verbleibender Luft vorgesehen ist. In einem vorderen Bereich des Flüssigkeitsreservoirs ist ein Verschluß 6 ausgebildet, der durch Verschieben oder Verschwenken zu öffnen ist, so daß Wasser in das Flüssigkeitsreservoir einfüllbar ist. Vorzugsweise weist der Verschluß eine Schnappverbindung auf, so daß er an der angrenzenden Wandung zum Flüssigkeitsreservoir bzw. Gehäuse 2 durch Einschnappen zu verschließen ist. Angrenzend zur Wandung des Gehäuses 2 sind am Verschluß 6 Dichtungsmittel 7 vorgesehen. Die das Wasser umgebende Wandung des Flüssigkeitsreservoirs und des Flüssigkeitseinfüllbereiches 17 mit Verschluß 6 und Abdichtung 7 ist nicht nur flüssigkeitsdicht, sondern auch gasdicht in der Weise ausgebildet, daß im Flüssigkeitsreservoir ein Gasdruck aufbaubar ist.

In einem unteren Bereich des Dampfbügeleisens 1 ist ein Druckgußkörper 8 vorgesehen. Im Druckgußkörper 8 ist eine Heizeinrichtung 9 eingegossen. Der Druckgußkörper weist einen Hohlraum bzw. eine Ausnehmung auf, der als Dampfkammer 10 dient. Die Dampfkammer 10 wird mit dem angrenzenden Druckgußkörper 8 durch einen Dampfkammerdeckel 11 nach oben verschlossen. In einem unteren Bereich des Druckgußkörpers ist eine Sohle 12 mit einer Bügelfläche ausgebildet. Die Sohle 12 kann als Blechteil in Kompositbauweise am Gußkörper 8 befestigt sein, oder unmittelbar durch die Unterseite des Gußkörpers 8 gebildet sein. In der Sohle 12 sind mehrere Dampfaustrittsöffnungen 13 vorgesehen, die in Dampfverbindung mit der Dampfkammer 10 stehen.

Das Dampfbügeleisen 1 weist ferner ein Tropfventil 14 auf, das z. B. als Kanaleinfräsung in einem Längsstab ausgebildet sein kann. Durch die seitliche Kanaleinfräsung im Stab gelangt Tropfen für Tropfen vom Wasser des Flüssigkeitsreservoirs 4 in die Dampfkammer 10. Die Wassertropfen treffen auf die heiße Innenseite der Dampfkammer und verdampfen. Am anderen Ende des stabförmigen Tropfventils 14 ist ein Dampfregler 15 an der oberen Gehäuseaußenseite herausgeführt. Der Dampfregler 15 erlaubt eine Einstellung der in die Dampfkammer 10 einlaßbaren Wassermenge bzw. der erzeugbaren Dampfmenge.

Weiterhin ist eine Druckausgleichseinrichtung 16 vorgesehen, die als Rohr ausgebildet ist. Die erste Öffnung 16a der Druckausgleichseinrichtung 16 ragt in die Dampfkammer 10. Die zweite Öffnung 16b bzw. das andere Ende des Rohres der Druckausgleichseinrichtung 16 ragt in den höheren Bereich 4b des Flüssigkeitsreservoirs 4. Die zweite Öffnung 16b endet somit in einem Bereich des Flüssigkeitsreservoirs 4 der sowohl bei horizontaler als auch bei vertikaler Stellung des Dampfbügeleisens nicht mit dem Wasser des Flüssigkeitsreservoirs 4 benetzt wird. Durch die Druckausgleichseinrichtung 16 wird für einen Druckausgleich zwischen dem Dampfkammerdruck und dem Druck im Flüssigkeitsreservoir gesorgt. Dies ist insbesondere von Bedeutung, wenn z. B. durch Bügeln von besonders dichtem Bügelgut kaum Dampf aus den Dampfaustrittsöffnungen austreten kann.

An einem Endabschnitt des Flüssigkeitsreservoirs, bevorzugt in Längsrichtung, bevorzugt im Verschluß des Flüssigkeitseinfüllbereichs 17 ist ein erstes Einweggasventil 18 angeordnet. Das erste Einweggasventil ist ein reines Gasventil, also flüssigkeitsdicht. Es ist beispielsweise als Kugelventil ausgebildet und öffnet ab einem bestimmten Schwellendruckwert. Dieser Schwellendruckwert ist vorzugsweise negativ bzw. 0 mbar, so daß bei einem Unterdruck im Flüssigkeitsreservoir 4 Umgebungsluft durch das erste Einweggasventil 18 in das Flüssigkeitsreservoir gelangt, so daß ein sich eventuell aufbauender Unterdruck sofort über das erste Einweggasventil ausgeglichen wird. In einer Variante ist ein weiteres erstes Einweggasventil 19 am anderen Endbereich des Flüssigkeitsreservoirs quasi gegenüberliegend zum ersten Einweggasventil 18 angeordnet.

Im Bereich des Flüssigkeitseinfüllbereichs 17 ist ferner ein zweites Einweggasventil vorgesehen, das bei einem bestimmten Überdruck im Flüssigkeitsreservoir selbsttägig öffnet, so daß der Überdruck sofort abgebaut werden kann. Das zweite Einweggasventil 20 kann analog zum ersten Einweggasventil 18 beispielsweise als Kugelventil, in diesem Fall jedoch federbelastet, ausgebildet sein, nur daß es in die gegensätzliche Richtung wirkt im Vergleich zum ersten Einweggasventil. Die auf der Kugel lastende Federkraft legt in diesem Fall den Schwellendruckwert fest, ab dem das zweite Einweggasventil 20 öffnet. In einer Variante ist das zweite Einweggasventil integral im Verschluß 6 ohne konventionelle Ventileinrichtungen, wie ein Kugelventil, ausgebildet. Demgemäß weist der Verschluß 6 eine Schnappverbindung zum Gehäuse 2 auf, die ab einer bestimmten von innen vom Flüssigkeitsreservoir her anliegenden Kraft öffnet. Diese Öffnung des Verschlusses 6 entspricht damit einer Öffnung eines zweiten Einweggasventils 20.

Fig. 1 zeigt das Dampfbügeleisen in einem Zustand, bei dem es rade in Längsrichtung zur Spitze hin nach vorne bewegt wird. Das im Flüssigkeitsreservoir 4 befindliche Wasser 21 ist überwiegend in einem hinteren Bereich des Flüssigkeitsreservoirs angesammelt. Der vordere Bereich des Flüssigkeitsreservoirs ist in diesem Fall eher flüssigkeitsarm, wobei durch die Bewegung des Wassers im vorderen Bereich ein Unterdruck erzeugt wird. Dieser Unterdruck wird jedoch sofort durch das erste Einweggasventil 18 abgebaut, so daß er sich nicht über die Druckausgleichseinrichtung 16 vom Flüssigkeitsreservoir 4 auf die Dampfkammer 10 überträgt. Ohne das erste Einweggasventil wird bei einem Unterdruck im Flüssigkeitsreservoir Dampf von der Dampfkammer in das Flüssigkeitsreservoir angesaugt, so daß ein geringerer Dampfanteil aus den Dampfaustrittsöffnungen austritt.

Fig. 2 zeigt das gleiche Dampfbügeleisen wie in Fig. 1 mit dem Unterschied, daß das Dampfbügeleisen gerade in die rückwärtige Richtung bewegt wird, wodurch das Wasser 21 im Flüssigkeitsreservoir 4 vermehrt im vorderen Bereich des Flüssigkeitsreservoirs 4 angesammelt wird. Es liegt somit das Wasser und eher ein Überdruck am ersten Einweggasventil 18 an, so daß dieses verschlossen bleibt. Das in einer Variante vorgesehene weitere erste Einweggasventil 19 arbeitet analog zum ersten Einweggasventil 18 und gibt im Bewegungsfall der Fig. 2 die Öffnung frei, um den Unterdruck angrenzend zum ersten Einweggasventil 19 auszugleichen. Das erste Einweggasventil 19 ist in Fig. 1 und Fig. 2 in einem hintersten Bereich der Wandung des Flüssigkeitsreservoirs 4 angeordnet. Es kann jedoch auch benachbart zum Griff und auf gleichen Höhe des ersten Einweggasventils 18 an der Wandung des Flüssigkeitsreservoirs angeordnet sein. Das sich im Flüssigkeitsreservoir 4 hin- und herbewegenden Wasser hat somit eine ähnliche Wirkung wie eine Kolbenpumpe und saugt durch das erste Einweggasventil 18 (oder ggf. auch 19) Umgebungsluft in das Flüssigkeitsreservoir 4 an. Damit das erste Einweggasventil 18, 19 seine Wirkung optimal relativ zum Druck in der Dampfkammer 10 entfaltet, ist es vorteilhaft, wenn es benachbart zur zweiten Öffnung 16b, 22b angeordnet ist. Daneben spielt es für die Anordnung des/der ersten Einweggasventil(e) eine Rolle, daß ein nennenswerter Unterdruck an der fraglichen Stelle durch die Bewegung des Wassers im Flüssigkeitsreservoir 4 entstehen kann.

Fig. 3 zeigt ein Dampfbügeleisen 1, das analog zum Dampfbügeleisen gemäß Fig. 1 und Fig. 2 ausgebildet ist, jedoch mit dem Unterschied, daß das stabförmige Tropfventil einen Hohlraum aufweist, der als Druckausgleichseinrichtung 22 dient. Unverändert endet die erste Öffnung 22a der Druckausgleichseinrichtung 22 in der Dampfkammer 10 und die zweite Öffnung 22b der Druckausgleichseinrichtung 22 in der Nähe des Dampfregelknopfes 15 an einer seitlichen Öffnung des Tropfventilstabes .14 innerhalb des Flüssigkeitsreservoirs 4. Das Tropfventil 14 ist unverändert als seitlicher Kanal in die Wandung des Stabes bzw. Rohres seitlich eingefräst, so daß durch diesen Kanal die Wasserzuführmenge für die Dampfkammer einstellbar ist. Durch diese Ausbildung ist nur ein einziger Durchbruch bzw. eine einzige Öffnung im Boden des Flüssigkeitsreservoirs und im Dampfkammerdeckel 11 vorgesehen, so daß auch nur um diese eine Öffnung herum eine Abdichtung 23 notwendig ist.

Fig. 4 zeigt eine Druckmeßkurve, bei der die Zeit auf der Horizontalachse und ein Druck in mbar an der Vertikalachse aufgetragen ist. Die dargestellte Meßkurve zeigt den Druck im Flüssigkeitsreservoir bei einem Dampfbügeleisen mit Druckausgleichseinrichtung aber ohne ein erstes Einweggasventil. Demgemäß wird im Flüssigkeitsreservoir keine Wellenbewegung oder ein Hin- und Herschwappen des Wassers bewirkt, so daß keine gravierenden Druckschwankungen auftreten.

Fig. 5 zeigt eine Meßkurve gemäß Fig. 4, bei der jedoch das Dampfbügeleisen gemäß Fig. 4 hin- und herbewegt wird. Die Wellenbewegung des Wassers führt zu negativen Drücken, die aufgrund der Verbindung mit der Dampfkammer Auswirkungen auf den Dampfaustritt bei den Dampfaustrittsöffnungen 13 haben.

Fig. 6 zeigt eine Druckmeßkurve, bei der erneut über die Vertikale der Druck in mbar und über die Horizontale die verstrichene Zeit dargestellt ist. Es ist erneut der Druck im Flüssigkeitsreservoir bei gleichzeitiger Bewegung des Dampfbügeleisens und dessen Flüssigkeitsreservoirinhaltes gemessen. In diesem Fall ist jedoch ein Dampfbügeleisen 1 gemäß den Fign. 1 bis 3 verwendet worden, wobei ein erstes Einweggasventil 18 im Dampfbügeleisen 1 vorgesehen ist. Es ist somit insgesamt ein etwas höherer Druck im Flüssigkeitsreservoir aufbaubar, wobei negative Drücke seltener und in geringerem Ausmaß auftreten. Somit ist trotz der Bewegung des Dampfbügeleisens eine weitgehend konstant hohe Dampfabgabeleistung an den Dampfaustrittsöffnungen 13 möglich. Es kann eine konstant hohe Dampfmenge unabhängig von der Beschaffenheit des Bügelgutes und unabhängig vom Bewegungszustand des Dampfbügeleisens erreicht werden.

Das Dampfbügeleisen wird mit folgendem Verfahren betrieben: Flüssigkeit tropft über ein Flüssigkeitsreservoir in eine Dampfkammer ein, so daß in der Dampfkammer Dampf erzeugt wird. Der Dampf verläßt eine Sohle des Dampfbügeleisens durch Dampfaustrittsöffnungen, die mit der Dampfkammer in Verbindung stehen. Umgebungsluft wird beim normalen hin- und herbewegen des Bügeleisens über ein Einweggasventil und eine ansonsten gasdichte Ausbildung des Flüssigkeitsreservoirs in das Flüssigkeitsreservoir eingelassen, da durch das hin- und herbewegen des Bügeleisens auch das im Flüssigkeitsreservoir befindliche Wasser hin- und herbewegt wird, so daß es wie ein Kolben einer Kolbenpumpe bzw. einer Thermo-pumpe einen lokalen Unterdruck im wasserärmeren Bereich des Flüssigkeitsreservoirs erzeugt. Ein zu diesem momentanen wasserärmeren Bereich angeordnetes Einweggasventil läßt somit Umgebungsluft in das Flüssigkeitsreservoir hinein. Die an sich störende Wellenbewegung des Wassers im Flüssigkeitsreservoir bei einem Dampfbügeleisen, das ferner eine Druckausgleichseinrichtung zwischen der Dampfkammer und dem Flüssigkeitsreservoir aufweist, ist somit nutzbar gemacht, weil Druckschwankungen im Flüssigkeitsreservoir durch die Hin- und Herbewegung des Wassers kompensiert werden, so daß über die Druckausgleichseinrichtung ein insgesamt höherer Druck aufbaubar ist.

## Patentansprüche

1. Dampfbügeleisen mit einer Sohle (12) mit Dampfaustrittsöffnungen (13) die mit einer Dampfkammer (10) in Dampfverbindung stehen, einer Heizeinrichtung (9) die die Sohle (12) und die Dampfkammer (10) zur Erzeugung von Dampf beheizt, einem Flüssigkeitsreservoir (4), einem Tropfventil (14) zur Versorgung der Dampfkammer (10) mit Flüssigkeit (21) aus dem Flüssigkeitsreservoir (4) sowie einer Druckausgleichseinrichtung (16, 22) dessen erste Öffnung (16a, 22a) in der Dampfkammer (10) und dessen zweite Öffnung (16b, 22b) in einem flüssigkeitsfreien Bereich des Flüssigkeitsreservoirs (4) angeordnet ist, wobei das Flüssigkeitsreservoir (4) zumindest im Bereich der zweiten Öffnung (16b, 22b) derart gasdicht ausgebildet sind, daß ein Gasdruck aufbaubar ist, **dadurch gekennzeichnet, daß** eine Wandung des Flüssigkeitsreservoirs (4) oder eines Flüssigkeitseinfüllbereichs (17) mit einem ersten Einweggasventil (18) versehen ist, durch das Umgebungsluft in das Flüssigkeitsreservoir (4) einbringbar ist und daß die Wandung des Flüssigkeitsreservoirs (4) oder des Flüssigkeitseinfüllbereichs (17) und das Einweggasventil (18) derart ausgebildet sind, daß durch beim Bügeln bewegbare Flüssigkeit im Flüssigkeitsreservoir (4) vergleichbar einem Kolben einer Kolbenpumpe lokal im Flüssigkeitsreservoir im Bereich des Einweggasventils (18) ein Unterdruck erzeugbar ist, so daß durch das Einweggasventil (18) Umgebungsluft in das Flüssigkeitsreservoir einlaßbar ist.

2. Dampfbügeleisen nach Anspruch 1, **dadurch gekennzeichnet, daß** das erste Einweggasventil (18) derart ausgebildet ist, das es ab einem negativen Schwellendruckwert selbsttätig öffnet, so daß bei Unterdruck im Flüssigkeitsreservoir (4) Umgebungsluft durch das erste Einweggasventil (18) in das Flüssigkeitsreservoir (4) einbringbar ist.

3. Dampfbügeleisen nach Anspruch 1 oder 2, **dadurch gekennzeichnet, daß** eine Wandung des Flüssigkeitsreservoirs (4) oder des Flüssigkeitseinfüllbereichs (17) mit einem zweiten Einweggasventil (20) versehen ist, durch das ein Gas aus dem Flüssigkeitsreservoir (4) ausbringbar ist.

4. Dampfbügeleisen nach Anspruch 3, **dadurch gekennzeichnet, daß** das zweite Einweggasventil (20) derart ausgebildet ist, das es ab einem positiven Schwellendruckwert selbsttätig öffnet, so daß bei einem bestimmten Überdruck im Flüssigkeitsreservoir (4) Gas durch das zweite Einweggasventil (20) aus dem Flüssigkeitsreservoir (4) ausbringbar ist.

5. Dampfbügeleisen nach Anspruch 3 oder 4, **dadurch gekennzeichnet, daß** das zweite Einweggasventil (20) als ein Verschluß (6) zum zusätzlichen Verschließen des Flüssigkeitseinfüllbereichs (17) ausgebildet ist.

6. Dampfbügeleisen nach Anspruch 1 oder 2, **dadurch gekennzeichnet, daß** das Tropfventil (14) mit einem Rohr versehen ist, dessen Hohlraum als Druckausgleichseinrichtung (22) ausgebildet ist.

## Claims

1. Steam iron having a sole plate (12) with steam-outlet openings (13) which are in steam connection with a steam chamber (10), having a heating device (9) which heats the sole plate (12) and the steam chamber (10) for the purpose of generating steam, having a liquid reservoir (4), having a drip valve (14) for supplying the steam chamber (10) with liquid (21) from the liquid reservoir (4), and having a pressure-equalizing device (16, 22), of which the first opening (16a, 22a) is arranged in the steam chamber (10) and the second opening (16b, 22b) is arranged in a liquid-free region of the liquid reservoir (4), the liquid reservoir (4) being of gas-tight design, at least in the region of the second opening (16b, 22b), such that it is possible to build up a gas pressure, **characterized in that** a wall of the liquid reservoir (4) or of a liquid-filling region (17) is provided with a first one-way gas valve (18), through which ambient air can be introduced into the liquid reservoir (4), and **in that** the wall of the liquid reservoir (4) or of the liquid-filling region (17) and the one-way gas valve (18) are designed such that, in a manner comparable to a piston of a reciprocating pump, liquid in the liquid reservoir (4), which can be moved during ironing, can generate a local negative pressure in the liquid reservoir in the region of the one-way gas valve (18), with the result that ambient air can be let into the liquid reservoir through the one-way gas valve (18).

2. Steam iron according to Claim 1, **characterized in that** the first one-way gas valve (18) is designed such that it opens automatically as from a negative threshold pressure value, with the result that, in the case of a negative pressure in the liquid reservoir (4), ambient air can be introduced into the liquid reservoir (4) through the first one-way gas valve (18).

3. Steam iron according to Claim 1 or 2, **characterized in that** a wall of the liquid reservoir (4) or of the liquid-filling region (17) is provided with a second one-way gas valve (20), through which a gas can be discharged from the liquid reservoir (4).

4. Steam iron according to Claim 3, **characterized in that** the second one-way gas valve (20) is designed such the [sic] it opens automatically as from a positive threshold pressure value, with the result that, in the case of a certain positive pressure in the liquid reservoir (4), gas can be discharged from the liquid reservoir (4) through the second one-way gas valve (20).

5. Steam iron according to Claim 3 or 4, **characterized in that** the second one-way gas valve (20) is designed as a closure (6) for additionally closing the liquid-filling region (17).

6. Steam iron according to Claim 1 or 2, **characterized in that** the drip valve (14) is provided with a tube, of which the cavity is designed as a pressure-equalizing device (22).

## Revendications

1. Fer à repasser à vapeur avec une semelle (12) comportant des ouvertures de sortie de vapeur (13) qui sont en communication de vapeur avec une chambre de vapeur (10), un dispositif de chauffage (9) qui chauffe la semelle (12) et la chambre de vapeur (10) pour la production de vapeur, un réservoir de liquide (4), une soupape compte-gouttes (14) pour alimenter la chambre de vapeur (10) en liquide (21) à partir du réservoir de liquide (4), ainsi qu'un dispositif d'équilibrage de pression (16, 22) dont la première ouverture (16a, 22a) est disposée dans la chambre de vapeur (10) et dont la seconde ouverture (16b, 22b) est disposée dans une zone sans liquide du réservoir de liquide (4), dans lequel le réservoir de liquide (4) est étanche au gaz au moins dans la région de la seconde ouverture (16b, 22b), de telle manière qu'une pression de gaz puisse être établie, **caractérisé en ce qu'**une paroi du réservoir de liquide (4) ou d'une région de remplissage de liquide (17) est pourvue d'une première soupape à gaz à une voie (18), à travers laquelle de l'air ambiant peut être introduit dans le réservoir de liquide (4) et **en ce que** la paroi du réservoir de liquide (4) ou de la région de remplissage de liquide (17) et la soupape à gaz à une voie (18) sont réalisées de telle manière que, par suite du mouvement du liquide dans le réservoir de liquide (4) pendant le repassage, comparable à un piston d'une pompe à piston, il puisse s'établir localement une dépression dans le réservoir de liquide, dans la région de la soupape à gaz à une voie (18), de telle manière que de l'air ambiant puisse pénétrer dans le réservoir de liquide à travers la soupape à gaz à une voie (18).

2. Fer à repasser à vapeur selon la revendication 1, **caractérisé en ce que** la première soupape à gaz à une voie (18) est réalisée de manière à s'ouvrir automatiquement à partir d'une valeur de seuil de pression négative, de telle manière que de l'air ambiant puisse pénétrer dans le réservoir de liquide (4) à travers la première soupape à gaz à une voie (18) lorsqu'il règne une dépression dans le réservoir de liquide (4).

3. Fer à repasser à vapeur selon la revendication 1 ou 2, **caractérisé en ce qu'**une paroi du réservoir de liquide (4) ou de la région de remplissage de liquide (17) est pourvue d'une seconde soupape à gaz à une voie (20), à travers laquelle un gaz peut être expulsé hors du réservoir de liquide (4).

4. Fer à repasser à vapeur selon la revendication 3, **caractérisé en ce que** la seconde soupape à gaz à une voie (20) est réalisée de manière à s'ouvrir automatiquement à partir d'une valeur de seuil de pression positive, de telle manière que du gaz puisse être expulsé hors du réservoir de liquide (4) à travers la seconde soupape à gaz à une voie (20) lorsqu'il règne une surpression déterminée dans le réservoir de liquide (4).

5. Fer à repasser à vapeur selon la revendication 3 ou 4, **caractérisé en ce que** la seconde soupape à gaz à une voie (20) forme une fermeture (6) pour fermer en plus la région de remplissage de liquide (17).

6. Fer à repasser à vapeur selon la revendication 1 ou 2, **caractérisé en ce que** la soupape compte-gouttes (14) est pourvue d'un tube, dont l'espace creux constitue un dispositif d'équilibrage de pression (22).
